# EUROPÄISCHE PATENTSCHRIFT

(11) **EP 1 302 326 B1**
(45) Veröffentlichungstag und Bekanntmachung des Hinweises auf die Patenterteilung: **14.11.2007**
(21) Anmeldenummer: 02405875.2
(22) Anmeldetag: 11.10.2002
(51) Int. Cl.: B41J 15/00, B65H 20/24, B65H 20/32, B65H 20/34

(54) **Papiertransporteinrichtung zwischen einem Plotter und einem Falter**
Installation for conveying paper between a plotter and a folding device
Installation pour acheminer le papier entre une table traçante et un dispositif de pliage

(30) Priorität: 11.10.2001 CH 18742001
(43) Veröffentlichungstag der Anmeldung: 16.04.2003
(73) Patentinhaber: Bay, Christian, Dr., 4553 Subingen (CH)
(72) Erfinder: Bay, Christian, Dr., 4553 Subingen (CH)
(74) Vertreter: Luchs, Willi

(56) Entgegenhaltungen:
- EP-A- 0 344 698
- DE-A- 3 313 404
- US-A- 4 611 799
- US-A- 5 079 569

## Beschreibung

Die Erfindung bezieht sich auf eine Papier-Transporteinrichtung zwischen einem nach dem Tintenstrahlprinzip arbeitenden Plotter für grossflächige Papierbogen, einem Überleitteil und einem anschliessenden Falter sowie auf ein Verfahren zum Betrieb einer solchen Papiertransporteinrichtung.

Die handelsüblichen Platten zur Bedruckung grossflächiger Papierbogen arbeiten nach dem xerographischen Verfahren, welches eine kontinuierliche Blattausgabe ermöglicht, was für den nachfolgenden Faltvorgang im online-Betrieb zweckmässig ist.

Technische Verbesserungen bei Druckvorgängen im Tintenstrahlverfahren erlauben es zunehmend, auch grossflächige Papierbogen rationell zu bedrucken. Für den nachfolgenden "online" Anschluss eines Falters ist der unumgängliche zeilenweise und damit ruckartige Vorschub des Plotters bei der Blattausgabe nachteilig.

In dem Dokument EP-A-0 344 698 ist eine Überleitung von Papier von einem Gestell zu einer graphischen Maschine geoffenbart. Das Papier wird von einer speichernden Rolle oder dergleichen via eine horizontale Rolle nach oben zu einer zweiten Rolle und durch eine Schlaufenbildung zu einer Rolle einer graphischen Maschine geführt. Durch eine mit einem Detektor ausgestattete elektronische Schaltung wird der korrekte Bereich der Schlaufenbildung festgestellt und einreguliert, wobei sich diese konstant vorhandene Schlaufe in einem relativ weiten Bereich bewegen kann. Damit ist gewährleistet, dass die Papierzufuhr zu der graphischen Maschine annähernd gleichmässig erfolgt. Zudem ist bei dieser Vorrichtung eine Regelung der Papierzufuhrgeschwindigkeit vor der Schlaufe vorhanden.

Auch die Schlaufenbildungen und entsprechenden Sensoren zwischen Rollen, Printer und Falter nach der Druckschrift US-A-4,611,799 dienen lediglich zur Kontrolle des Vorhandenseins von Papier. Irgendwelche zusätzliche Informationen sind nicht vorgesehen bzw. geoffenbart.

Die mit der Erfindung zu lösende Aufgabe besteht darin, Mittel anzugeben, die erlauben einen tintenstrahldruckenden Plotter direkt an einen Falter anzuschliessen, ohne dass dieser in einem für die Faltvorgänge ungünstigen Moment anhalten muss.

Die Erfindung mit der dieses Problem gelöst wird ergibt sich aus dem kennzeichnenden Teil des Anspruchs 1.

Dadurch ist es möglich, den Falter mit kontinuierlicher Arbeitsgeschwindigkeit zu betreiben, unabhängig von der ruckweisen Papierbogen-Ausgabe des Plotters.

In der Zeichnung sind Ausführungsbeispiele des Erfindungsgegenstandes dargestellt. Es zeigen:
- Fig.1: eine schematische Darstellung eines Plotters, eines Überleitteiles mit Transportrollen und eines Falters mit geradlinigem Papierband-Einlauf;
- Fig.2: eine schematische Darstellung wie in Fig.1, jedoch mit Schlaufenbildung des Papierbandes;
- Fig.3: eine schematische Darstellung wie in Fig.2, jedoch mit maximaler Schlaufenbildung des Papierbandes; und
- Fig.4: eine schematische Darstellung einer Ausführungsvariante mit einer zweiten Schlaufenbildung;
- Fig.5: eine schematische Darstellung einer weiteren Ausführungsvariante mit zwei Schlaufen;
- Fig.6: eine schematische Darstellung einer weiteren Ausführungsvariante mit unterschiedlichen Mitteln zur Schlaufenbildung.

Die Papiertransporteinrichtung dient zur Zufuhr von relativ grossflächigen Papierbogen 3 von einem Plotter 1 zu einer Faltmaschine, nachfolgend kurz Falter genannt. Eine Ausführungsform eines derartigen Falters geht beispielsweise aus der EP 0 587 531 hervor.

Ein Papierbogen 3, der durch an sich bekanntes Tintenstrahldruck-Verfahren im Plotter bedruckt wird, gelangt über eine V-förmige Einlaufschleuse 4 auf die Oberseite eines tischförmigen Überleitteiles 7. Der untere Teil der Einlaufschleuse 4 wird durch eine beweglich gelagerte Klappe 5 gebildet. Der Einlauf der Papiervorderkante wird durch einen Sensor 6 überwacht. Bei einer Weiterbewegung des Papierbogens 3 in Richtung des Pfeiles A gelangt das Papierband 3 in den Bereich einer Fixierklemme 10 und eines anschliessenden Sensors 13.

Da der Druck des Papierbogens 3 zeilenweise und daher die Papiervorschubbewegung ruckartig erfolgt - was durch das Tintenstrahldruck-Verfahren systembedingt ist - müssen Rückhalteorgane vorgesehen werden, um den Papierbogen 3 dem Falter 2 kontinuierlich zuführen zu können, da der Faltvorgang nicht beliebig unterbrochen werden kann. Um dies zu erreichen, ist die Bildung einer Papierschlaufe 9 vorgesehen. Die Papierschlaufe 9 wird dadurch gebildet, dass die sich nahe beim Einlassbereich des Überleitteiles 7 befindliche elektromagnetisch betätigbare, als Rückhalteorgane wirkende Fixierklemme 10 von einem durch einen Sensor 13 beeinflusste Steuereinrichtung in Klemmposition gebracht wird und somit den Papierbogen 3 auf dem Überleitteil 7 festgeklemmt wird. Gleichzeitig gelangt die Klappe 5 in ihre abgesenkte Lage, wie dies aus Fig.2 ersichtlich ist.

Da vom Printer 1 ruckweise ständig ein Papiervorschub stattfindet, bildet sich eine Schlaufe 9. Sobald die Papierschlaufe 9 eine vorbestimmte maximale Länge erreicht hat (Fig.3), wird dies von einem Sensor 12 festgestellt. Die Steuereinrichtung bewirkt nun, dass die Fixierklemme 10 gelöst wird und eine Anpressrolle 14 von oben auf die ihr gegenüberliegende Antriebswelle 16 abgesenkt wird für den Papiertransport.

Die unteren Rollen der Antriebsrollen-Paare 8 werden gemeinsam, vorzugsweise durch einen Zahnriemen kontinuierlich durch einen separaten Antrieb angetrieben. Die oberen Rollen der Antriebsrollen-Paare 8 liegen ohne eigenen Antrieb auf dem dazwischen befindlichen Papierband auf.

Nachdem der Falter 2 gestartet ist, wird der Papierbogen 3 dem Falter 2 mit einer auf die Antriebsgeschwindigkeit des Falters 2 abgestimmten Geschwindigkeit zugeführt, wobei der Schlaufenvorrat kontinuierlich aufgebraucht wird. Sobald die Papierschlaufe 9 eine vorbestimmte Minimalgrösse erreicht hat, stellt dies ein weiterer Sensor 18 fest. Die Steuereinrichtung bewirkt nun, dass der Falter 2 stoppt, bis der Sensor 12 wieder eine grosse Schlaufenbildung feststellt. Der Unterbruch des Falterbetriebes wird allenfalls mittels Verzögerungsmitteln so gesteuert, dass er nicht in einer für den Faltvorgang kritischen Arbeitsphase unterbrochen wird. Der beschriebene Vorgang der Faltenbildung wiederholt sich bis zum Papierbogen-Ende, worauf wieder die in Fig.1 beschriebene Situation vorliegt und die Klappe 5 angehoben wird.

Eine Ausführungsvariante besteht darin, dass die Transportrollen-Paare 8 nicht von einem separaten Antrieb, sondern direkt vom Falter 2 angetrieben werden. Sobald der Sensor das Bogenende feststellt, wird die Faltergeschwindigkeit erhöht - also wesentlich über die durchschnittliche Plottergeschwindigkeit. Für den nächsten Papierbogen 3 wird die Klappe 5 wieder angehoben und es liegt die Ausgangssituation analog zu Fig. 1 vor.

In Fig.4 ist eine weitere Ausführungsvariante dargestellt. Die Schlaufenbildung 9 erfolgt in gleicher Weise, wie im Zusammenhang mit den Fig.2 und 3 beschrieben wurde. Die Transportrollen 16' und 8' werden durch einen separaten Antrieb so angetrieben, gesteuert durch die Sensoren 12 und 13, dass die Papierschlaufe 9 zwischen einer minimalen und einer maximalen Länge pendelt. Die Transportrollen-Paare 8 werden direkt vom Falter 2 angetrieben. Dabei kann sich ein weiterer Papiervorrat in Form einer zweiten Papierschlaufe 20 bilden, die sich gegenüber dem Überleitteil 7 vorzugsweise nach oben erstreckt. Sobald der Sensor 6 das Papierbogen-Ende feststellt, wird der Falter 2 auf hohe Faltgeschwindigkeit geschaltet, die höher ist als die durchschnittliche Plottergeschwindigkeit. Die Klappe 5 wird in ihre Ausgangslage angehoben. Ein nächster Papierbogen 3 kann zugeführt und geklemmt werden, wie dies im Zusammenhang mit Fig. 1 und 2 bereits beschrieben wurde.

Eine weitere Ausführungsform ist in Fig.5 dargestellt, Hier ist die Faltgeschwindigkeit im wesentlichen auf die mittlere Plottergeschwindigkeit abgestimmt. Alle Transportrollen-Paare 8 auf dem Überleitteil 7 transportieren ruckweise mittels eines separaten Antriebes. Wie bereits im Zusammenhang mit den Fig. 2 und 3 beschrieben, pendelt die Länge der Papierschlaufe 9 zwischen einer minimalen und einer maximalen Länge. Vor den kontinuierlich drehenden Antriebsrollen 22 des Falters 2 bildet sich anschliessend an den Überleitteil 7 eine nach unten ragende Schlaufe 24 zum Ausgleich der ruckartig zugeführten Papierbewegungen. Sobald der Sensor 6 das Papierbogenende feststellt, schaltet die Steuereinrichtung den Falter 2 auf hohe Faltgeschwindigkeit, die höher ist als die durchschnittliche Plottergeschwindigkeit. Bei einem nächsten Papierbogen wiederholen sich die Einzugsvorgänge, wie im Zusammenhang mit den Fig.1-3 beschrieben wurde.

Die Papierschlaufen 9, 20 und 24 könnten sich wahlweise nach unten oder nach oben wölben.

In Fig. 5 ist eine weitere Ausführungsvariante dargestellt. Der Falter 2 befindet sich vorerst im Ruhezustand und die Klappe 5 nimmt ihre obere Endlage ein. Bei der Papierausgabe des Plotters 1 gelangt die Papiervorderkante am Sensor 6 vorbei auf den Ueberleitteil 7. Der Sensor 6 bewirkt, dass ein als Rückhalteorgan ausgebildetes Rollenpaar 26 am Eintrittsbereich des Ueberleitteils 7 startet. Den Antrieb des Rollenpaares 26 erfolgt durch einen unabhängigen Antrieb, wobei die Antriebsgeschwindigkeit geringer ist als die Blattausgabegeschwindigkeit des Plotters 1. Sobald die Blattvorderkante in den Bereich des Sensors 13 gelangt, stoppt der Antrieb des Rollenpaares 26. Die Klappe 5 schwenkt nach unten, worauf sich eine Papierschlaufe 9 bildet.

Sobald der Sensor 12 die Maximallänge der Schlaufe 9 feststellt, startet sowohl der Antrieb der Rollen 26 als auch der Antrieb des Falters. Das Papierband 3 gelangt dann in den Bereich der Rollen 8 und wird mit der Falterarbeitsgeschwindigkeit dem Falter 2 zugeführt. Die Rollen 26 werden dabei durch ihre Ueberholkupplungen lose mitgedreht. Als Folge des Papierbandtransporters in Richtung A verkürzt sich sodann die Schlaufe 9 bis der Sensor 18 die Minimalgrösse der Schlaufe 9 feststellt. Der Antrieb der Rollen 8 sowie der Antrieb des Falters stoppen bis die Schlaufe 9 wieder die durch den Sensor 12 festgestellte Maximallänge erreicht hat. Hierauf wiederholen sich die Vorgänge analog, wie sie im Zusammenhang mit den Fig. 1-3 beschrieben wurden.

Die Erfindung ist mit den obigen Ausführungsbeispielen ausreichend dargetan. Sie könnte jedoch beispielsweise mit einem anderen Plotter als einem Tintenstrahlprinzip funktioniereen. Selbstverständlich könnte die Schlaufe des herankommenden Papierbogens statt nach unten auch nach oben ausgerichtete sein. Im Prinzip könnte auch auf die bewegliche Klappe 5 verzichtet werden oder sie könnte durch ein anderes Mittel ersetzt sein.

Auch anstelle der Sensoren 6, 12, 18 könnten andere Mittel vorgesehen sein, so zum Beispiel entsprechende Schrittmotoren oder Zeitmesseinrichtungen, durch welche die Länge des zum Plotter vorstehenden Papierbogens bestimmt werden könnte.

## Patentansprüche

1. Papier-Transporteinrichtung mit einem zwischen einem nach dem Tintenstrahlprinzip arbeitenden Plotter für grossflächige Papierbogen und einem anschliessenden Falter (2), angeordneten Überleitteil (7) mit Antriebnollen (8), einen Sensoranordnung (6, 18, 12), Steuerungsmittel für die Antriebnollen (8) und Papierrückhalteorgane (10, 26) **dadurch gekennzeichnet, dass** zum Ausgleich der diskontinuierlich arbeitenden Papierausgabe des Plotters (1) die wahlweise betätigbaren Papierrückhalteorgane (10, 26) zur Bildung mindestens einer Papierschlaufe (9,20,24) angeordnet sind, wobei die mit einer Steuereinrichtung verbundene Sensoranordnung (6, 18, 12) mittels der die Papier-Anwesenheit, und eine Minimallänge bzw. Maximallänge der Papierschlaufe (9) feststellbar ist, dazu dient, dass beim Erreichen der Papierschlaufe (9) einer vorbestimmten maximalen Länge die Steuereinrichtung bewirkt, dass der Papierbogen für den Papiertransport in den Falter (2) freigegeben ist, indessen beim Erreichen der Papierschlaufe (9) einer vorbestimmten Minimalgrösse der Falter (2) stoppbar ist, wobei dieser Vorgang bis zum Papierbogen-Ende wiederholbar ist.

2. Papier-Transporteinrichtung nach Anspruch 1, **dadurch gekennzeichnet, dass** die Papierrückhalteorgane als Papierklemmorgane (10) ausgebildet und im Eingangsbereich des Überleitteiles (7) angeordnet sind und die Papierschlaufe (9) sich räumlich zwischen dem Überleitteil (7) und dem Plotter (1) bildet.

3. Papier-Transporteinrichtung nach Anspruch 1, **dadurch gekennzeichnet, dass** die Papierschlaufe (24) zwischen dem Ende des Überleitteiles (7) und den Eingangsrollen (22) des Falters (2) gebildet wird (Fig.5).

4. Papier-Transporteinrichtung nach Anspruch 1, **dadurch gekennzeichnet, dass** erste Antriebsrollen (16',8') gegenüber zweiten Antriebsrollen (8) mit unterschiedlichen Geschwindigkeiten angetrieben sind und die Papierschlaufe (20) zwischen den ersten und zweiten Antriebsrollen gebildet wird (Fig.4).

5. Papier-Transporteinrichtung nach einem der Ansprüche 1 bis 4, **dadurch gekennzeichnet, dass** vor dem Überleitteil (7) eine schwenkbar gelagerte Papiereinlauf-Klappe (5) angeordnet wir, ein erster mit der Steuereinrichtung verbundener Sensor (6) vorhanden ist, der die Papier-Anwesenheit oder -Abwesenheit feststellt, ferner ein auf die Minimallänge der Papierschlaufe (9) ansprechender Sensor (18) und ein weiterer auf die Maximallänge der Papierschlaufe (9) ansprechender Sensor (12) vorhanden sind, die mit der Steuereinrichtung zusammenwirken und den Rollenantrieb beeinflussen.

6. Papier-Transporteinrichtung nach einem der Ansprüche 1 bis 3 oder 5, **dadurch gekennzeichnet, dass** alle Transportrollen (8) mit gleicher Geschwindigkeit angetrieben sind.

7. Papier-Transporteinrichtung nach einem der Ansprüche 1 oder 5, **dadurch gekennzeichnet, dass** das Papierrückhalteorgan durch ein Rollenpaar (20) gebildet ist, das mit einer gegenüber der Plotter-Papierauslaufgeschwindigkeit geringeren Geschwindigkeit angetrieben ist.

## Claims

1. Paper transporting means with a paper retaining organ (10, 26) between a plotter working according to the inkjet principle for large surface paper sheets and an adjacent folder (2), **characterised in that** the transition section (7) with drive cylinders (8), a sensor arrangement (6, 18, 12), control means for the drive cylinders (8), and for balancing the discontinuously working paper output of the plotter (1) are arranged for optionally activating the paper retaining organs (10, 26) for forming at least one paper loop (9, 20, 24), whereby the sensor arrangement (6, 18, 12) connected with the control means can detect the presence of paper and a minimum length, e.g. maximum length of the paper loop (9), and whereby the control means serves for releasing the paper sheet for transporting the paper into the folder (2) when the paper loop (9) has reached a certain pre-determined maximum length, whereas the folder (2) can be stopped when the paper loop (9) has reached a certain pre-determined minimum size, whereby this process can be repeated to the end of the paper sheet.

2. Paper transporting means according to Claim 1, **characterised in that** the paper retaining organs take the form of paper clamping organs (10) and are located in the inlet area of the transition section (7), and the paper loop (9) is formed in the space between the transition section (7) and the plotter (1).

3. Paper transporting means according to Claim 1, **characterised in that** the paper loop (24) is formed between the end of the transition section (7) and the inlet cylinders (22) of the folder (2) (Fig. 5).

4. Paper transporting means according to Claim 1, **characterised in that** first drive cylinders (16', 8') are driven at a different speed from second drive cylinders (8), and **in that** the paper loop (20) is formed between the first and the second drive cylinders (Fig. 4).

5. Paper transporting means according to one of the Claims 1 to 4, **characterised in that** a tiltably affixed paper inlet flap (5) is located prior to the transition section (7), and **in that** a first sensor (6) connected with the control means is provided, which detects the presence or absence of paper; further a sensor (18) detecting the minimum length of the paper loop (9), and a further sensor (12) detecting the maximum length of the paper loop (9), which co-operate with the control means and influence the cylinder drive.

6. Paper transporting means according to one of the Claims 1 to 3 or 5, **characterised in that** all transport cylinders (8) are driven at the same speed.

7. Paper transporting means according to one of the Claims 1 or 5, **characterised in that** the paper retaining organ is formed by a pair of cylinders (20), which is driven at a slower speed that the speed of the plotter paper output.

## Revendications

1. Dispositif de transport de papier comprenant une section de transfert (7) qui est placée entre un traceur à jet d'encre pour feuilles de papier de grande de surface et une plieuse (2) raccordée à ladite section de transfert et qui comporte des rouleaux d'entraînement (8), un agencement de capteurs (6, 18, 12), des moyens de commande des rouleaux d'entraînement (8) et des organes de retenue de papier (10, 26),
**caractérisé en ce que** les organes de retenue de papier (10, 26), qui peuvent être facultativement actionnés et qui sont destinés à former une boucle de papier (9, 20, 24), sont disposés de façon à équilibrer la sortie de papier, à fonctionnement discontinu, du traceur (1), l'agencement de capteurs (6, 18, 12), qui est relié au dispositif de commande et qui permet de déterminer la présence de papier et une longueur minimale respectivement une longueur maximale de la boucle de papier (9) servant à commander au dispositif de commande de libérer la feuille de papier pour la transporter dans la plieuse (2) lorsque la boucle de papier (9) atteint une longueur maximale prescrite, tandis que la plieuse (2) peut être arrêtée lorsque la boucle de papier (9) atteint une dimension minimale prescrite, ce processus pouvant être répété jusqu'au bout de la feuille de papier.

2. Dispositif de transport de papier selon la revendication 1, **caractérisé en ce que** les organes de retenue de papier sont conformés en organes de serrage de papier (10) et sont placés au niveau de l'entrée de la section de transfert (7), et **en ce que** la boucle de papier (9) se forme dans l'espace entre la section de transfert (7) et le traceur (1).

3. Dispositif de transport de papier selon la revendication 1, **caractérisé en ce que** la boucle de papier (24) est formée entre l'extrémité de la section de transfert (7) et les rouleaux d'entrée (22) de la plieuse (2) (figure 5).

4. Dispositif de transport de papier selon la revendication 1, **caractérisé en ce que** des premiers rouleaux d'entraînement (16', 8') sont entraînés à des vitesses différentes de celles des deuxièmes rouleaux d'entraînement (8) et la boucle de papier (20) est formée entre les premiers et deuxièmes rouleaux d'entraînement (figure 4).

5. Dispositif de transport de papier selon l'une des revendications 1 à 4, **caractérisé en ce qu'**un volet d'entrée de papier (5), monté de façon à pouvoir pivoter, est placé en amont de la section de transfert (7), **en ce qu'**il comporte un premier capteur (6) qui est relié au dispositif de commande et qui détecte la présence ou l'absence de papier, et **en ce qu'**il comporte en outre un capteur (18) détectant la longueur minimale de la boucle de papier (9) et un autre capteur (12) détectant la longueur maximale de la boucle de papier (9), ces capteurs coopérant avec le dispositif de commande et agissant sur l'entraînement des rouleaux.

6. Dispositif de transport de papier selon l'une des revendications 1 à 3 ou 5, **caractérisé en ce que** tous les rouleaux de transport (8) sont entraînés à une même vitesse.

7. Dispositif de transport de papier selon l'une des revendications 1 ou 5, **caractérisé en ce que** l'organe de retenue de papier est formé par une paire de rouleaux (20) qui est entraînée à une vitesse inférieure à la vitesse du papier en sortie du traceur.
